# FASCICULE DE BREVET EUROPEEN

(11) **EP 1 334 167 B1**
(45) Date de publication et mention de la délivrance du brevet: **18.05.2011**
(21) Numéro de dépôt: 01993659.0
(22) Date de dépôt: 06.11.2001
(51) Int. Cl.: C10G 45/00

(54) **PROCEDE D'HYDROTRAITEMENT D'UN MELANGE DE COMPOSES HYDROCARBONES, RICHE EN OLEFINES ET EN COMPOSES AROMATIQUES**
VERFAHREN ZUR HYDROBEHANDLUNG EINES OLEFINE UND AROMATEN ENTHALTENDEN KOHLENWASSERSTOFFGEMISCHES
METHOD FOR HYDROTREATMENT OF A MIXTURE OF HYDROCARBON COMPOUNDS, RICH IN OLEFINS AND AROMATIC COMPOUNDS

(30) Priorité: 07.11.2000 EP 00203887
(43) Date de publication de la demande: 13.08.2003
(73) Titulaire: TOTAL PETROCHEMICALS RESEARCH FELUY, 7181 Seneffe (Feluy) (BE)
(72) Inventeur: OLIVIER, Catherine, B-1460 Ittre (BE); VERMEIREN, Walter, B-3530 Houthalen (BE); DATH, Jean-Pierre, B-7970 Beloeil (BE)
(86) Numéro de dépôt international: PCT/EP2001/012989
(87) Numéro de publication internationale: WO 2002/038701

(56) Documents cités:
- FR-A- 2 376 100
- US-A- 3 859 204
- US-A- 4 112 007

## Description

La présente invention concerne un procédé d'hydrotraitement d'un mélange de composés hydrocarbonés comprenant de quatre à huit atomes de carbone, riche en oléfines et en composés monoaromatiques. Il concerne plus particulièrement l'hydrotraitement des coupes résultant de la distillation de pétroles bruts, du vapocraquage, du réformage catalytique, du craquage catalytique, du cokage ou de tous procédés produisant de telles coupes et les coupes issues du traitement de la houille comme les essences de houille.

Il est bien connu d'hydrotraiter toutes les coupes issues de la distillation des pétroles bruts en présence d'hydrogène et d'un catalyseur constitué de métaux de transition supportés sur des oxydes réfractaires. Il est beaucoup moins évident d'hydrotraiter dans ces conditions des mélanges hydrocarbonés contenant de fortes quantités d'oléfines de composés de C4 à C8 et contenant de fortes proportions de composés monoaromatiques tels que le benzène, le toluène et le xylène. Au cours de l'hydrotraitement, il y a hydrogénation totale ou partielle des oléfines et des dioléfines et oligomérisation des composés monoaromatiques formant des composés en C12 et plus. Or lorsque la charge hydrogénée et désulfurée subit ultérieurement le traitement classique de distillation extractive par solvant afin d'extraire les composés monoaromatiques contenus, certains oligomères présents, formés lors de l'hydrotraitement ne peuvent être éliminés du solvant car leur point d'ébullition est trop proche de celui du solvant. En conséquence, ces oligomères s'accumulent dans le solvant d'extraction et il devient périodiquement nécessaire d'arrêter la distillation pour changer le solvant afin de l'épurer.

Le coût de cette opération n'est pas négligeable en ce qu'il comprend le coût d'épuration du solvant, le coût d'achat éventuel du nouveau solvant propre, le coût opératoire lié à l'interruption de l'unité pour changer de solvant et le coût correspondant à la perte en composés monoaromatiques qui ne peuvent être vendus. Ces problèmes d'hydrogénation sélective des composés oléfiniques en présence de fortes quantités de composés aromatiques ont été résolus dans le brevet français 2.376.100. Ce brevet propose de prétraiter le catalyseur supporté constitué d'au moins un métal noble sur alumine, comme le ruthénium, le rhodium, le platine et/ou le palladium par un courant d'ammoniac gazeux et éventuellement en continuant le traitement par injection de cet ammoniac gazeux dans le réacteur durant l'hydrogénation elle-même. Un tel traitement présente l'inconvénient majeur de devoir prétraiter le catalyseur in-situ dans une atmosphère contrôlée d'ammoniac seul ou eh mélange avec un autre gaz inerte tel que l'azote, donc sous pression. Une telle situation est peu appréciée en milieu industriel car elle impose des contraintes de sécurité. En outre, par cette voie, il est difficile de contrôler la quantité d'ammoniac mis en contact avec le catalyseur : une quantité trop importante d'ammoniac conduit à une désactivation du catalyseur, y compris pour les réactions escomptées.

Dans le brevet US 3.859.204, on apprend qu'on peut désulfurer les huiles asphaltèniques issues des traitements des sables bitumineux, du goudron ou du charbon en présence d'hydrogène et d'un catalyseur comprenant du nickel, du cobalt , et/ou du molybdène, pris en combinaison par deux ou par trois sur un support alumine. Comme pour le brevet précédent, le catalyseur est prétraité à l'ammoniac in situ dans le réacteur et il est suggéré d'introduire dans le flux d'hydrogène entrant des composés aniline, pyrrole, pyridène ou des amines. Outre les problèmes liés au conditionnement du catalyseur, s'ajoutent les problèmes liés à l'introduction de composés liquides dans le flux gazeux à forte pression.

Le raffineur est confronté à une double contrainte, liée d'une part à l'injection du liquide dans un flux gazeux à haute pression (contraintes technologiques de dimensionnement de la pompe de charge et de conception des systèmes de sécurité pour éviter notamment le retour d'hydrogène en cas d'arrêt de la pompe) et d'autre part à sa dispersion au moyen d'un diffuseur approprié compte tenu des pressions mises en oeuvre dans le procédé.

La présente demande vise donc un procédé qui ne nécessite ni prétraitement du catalyseur, ni d'introduction de composés azotés gazeux ou liquides dans le gaz d'hydrogénation. Elle vise un procédé simple qui peut être facilement mis en oeuvre quelle que soit l'unité d'hydrotraitement, ne nécessitant pas des investissements en matériel trop onéreux, avec un catalyseur peu onéreux comparé aux catalyseurs contenant des métaux nobles tels que le platine et le palladium, qui peut s'adapter aux charges dont la composition peut varier en concentration en oléfines et en composés monoaromatiques et qui permet une bonne désulfuration de la charge.

On entend ici par oléfines les composés monooléfiniques et dioléfiniques généralement présents dans les charges envoyées pour hydrotraitement. L'objet de la demande est défini dans le libellé de la revendication indépendante 1. Les revendications 2-11 contiennent des aspects optionnels de l'objet de la demande.

La présente invention a donc pour objet un procédé d'hydrotraitement d'un mélange de composés hydrocarbonés de C4 à C8, riche en oléfines et en composés monoaromatiques, par hydrogénation en présence d'un catalyseur solide caractérisé en ce qu'on introduit un précurseur d'ammoniac dans la charge de composés hydrocarbonés et que le catalyseur comprend au moins un métal de transition à l'exception des métaux dits nobles supporté sur au moins un oxyde réfractaire.

On entend par métal de transition tout métal de transition à l'exception des métaux dits nobles, notamment le platine et le palladium.

Un des avantages du procédé est lié à l'introduction d'un précurseur d'ammoniac dans la charge qui permet de libérer au cours de la réaction, de l'ammoniac gazeux qui est présent lors de la réaction d'hydrogénation sélective des oléfines et qui peut être récupéré et recyclé avec l'hydrogène inutilisé. Parmi les autres avantages liés à l'invention, ce procédé permet de contrôler avec précision la quantité d'ammoniac libéré au cours de la réaction d'hydrotraitement. En outre, il permet de limiter les réactions non souhaitées d'oligomérisation tout en maintenant une excellente activité du catalyseur pour les réactions souhaitées d'hydrogénation sélective des oléfines et de désulfuration de la charge.

Sans être liée par une théorie, la Demanderesse a constaté que d'une part, l'oligomérisation des composés aromatiques résulte de la présence de sites acides sur le catalyseur, ces sites étant de forces acides variables. D'autre part, l'efficacité de la réaction d'hydrotraitement dépend de l'électrodéficience du support catalytique qui elle-même est corrélée avec son acidité.

Il s'agit donc de bloquer sélectivement les sites responsables des réactions d'oligomérisation des composés aromatiques, sites dont la force acide est telle qu'ils restent saturés d'ammoniac dans les conditions retenues de température et pression pour la réaction d'hydrotraitement dans le cadre de la présente invention. Malgré tout, dans ces conditions, il reste suffisamment de sites électrodéficients pour maintenir une bonne activité du procédé d'hydrotraitement.

De façon plus précise, dans le cadre de la présente invention, on injecte au plus 1000 ppm en poids d'équivalent molaire azote de précurseur d'ammoniac dans la charge.

Pour une efficacité optimale du procédé selon l'invention, on injectera de 5 à 1000 ppm en poids d'équivalent molaire azote de précurseur d'azote, et de préférence de 10 à 200 ppm.

Pour la mise en oeuvre du procédé, les précurseurs d'ammoniac sont choisis parmi les composés azotés susceptibles de libérer de l'ammoniac gazeux dans les conditions de l'hydrotraitement. Ces précurseurs d'ammoniac doivent se décomposer avant leur arrivée sur le catalyseur de façon à libérer l'ammoniac le plus près possible du catalyseur et pour cela présenter une température de décomposition inférieure à la température de réaction dans le réacteur.

Dans un mode préféré de l'invention, la température de décomposition des précurseurs d'ammoniac est inférieure à 300°C, et de préférence inférieure à 180°C.

Dans l'invention, le précurseur d'ammoniac est choisi parmi les amines linéaires et branchées, les polyamines, les imines, et l'urée et ses dérivés. Les amines et les polyamines sont choisies dans le groupe constitué par les mono, di et trialkylamines comprenant de 1 à 10 atomes de carbone par groupement alkyles, les groupements alkyles étant linéaires ou cycliques, et les polyalkylamines comprenant de 1 à 5 atomes d'azote, chaque groupement alkylés comprenant de 1 à 6 atomes de carbone sous forme linéaire ou ramifiée. Les amines et les polyamines préférées sont choisies parmi la méthylamine, l'éthylamine, la propylamine, la butylamine, la pentylamine, l'hexylamine, l'heptylamine, la cyclohexylamine, la cycloheptylamine, la diméthylamine, la diéthylamine la dipropylamine, la dibutylamine, la triméthylamine, la triéthylamine, la tripropylamine, la tributylamine, la méthylènediamine, l'éthylènediamine, la propylènediamine, la butylènediamine, la diméthylènetriamine, la diéthylènetriamine, la dipropylènetriamine, la fiéthylènetétramine, la tripropylènetétramine, la tétraéthylènepentamine et la tétrapropylènepentamine, la cyclohexylamine, la triéthylamine et l'éthylènediamine étant préférées.

Le catalyseur nécessaire au procédé selon l'invention est constitué d'au moins un métal choisi dans le groupe constitué par le nickel, le cobalt, le molybdène, le vanadium et le tungstène ; le nickel seul et les combinaisons nickel/molybdène, cobalt/molybdène et nickel/tungstène sont préférés. Ce ou ces métaux sont supportés sur au moins un oxyde réfractaire choisi parmi l'alumine, la silice, les silicoalumines, les aluminophosphates, la zircone, la magnésie et les oxydes de titane, rutile et anatase, ces oxydes se présentant sous forme amorphe ou cristalline.

Pour une efficacité optimale de la réaction d'hydrotraitement, on opère à une température comprise entre 50 et 400°C, sous une pression comprise entre 10⁶ Pa et 10⁷Pa, de préférence entre 3x10⁶ Pa et 6x10⁶ Pa, et une wh variant de 0,5 à 10h⁻¹.

Dans un mode préféré du procédé d'hydrotraitement, l'ammoniac gazeux formé excédentaire peut être recyclé dans le gaz de recycle riche en hydrogène. Ceci présente l'avantage de limiter la quantité de précurseur d'ammoniac injectée dans la charge.

Ce procédé d'hydrotraitement est particulièrement adapté à l'hydrotraitement des coupes pétrolières en C6 de raffinage, notamment les coupes en C₆ issues du réformage et les essences catalytiques issues du craquage catalytique.

Les exemples ci-après sont donnés pour illustrer l'invention sans vouloir en limiter la portée.

### EXEMPLE I

Le présent exemple décrit les conditions dans lesquelles l'invention est réalisée en présentant le gain apporté par l'introduction de précurseur d'ammoniac dans une charge industrielle à hydrotraiter et cela pour différents précurseurs d'ammoniac et pour différentes concentrations de ceux-ci.

La charge à hydrotraiter est un mélange à 21 % en poids d'une coupe C6 de réformage et 79% en poids d'une coupe C6 d'essence de pyrolyse. Elle contient :
- 57% en poids de benzène
- 12% en poids d'oléfines
- 12 ppm en poids de soufre total

La teneur en benzène a été mesurée en application de la méthode UOP 744-86 référencée dans le « Laboratory test methods for petroleum and its products », publié par UOP Process Division, (UOP Inc. 20 UOP Plaza-Algonquin Mt Prospect Roads-Des Plaines-Illinois 60016).

La teneur en oléfines est déterminée par la mesure du nombre de brome en application de la norme ASTM D1159, et la teneur en soufre par la méthode ASTM D2622.

Trois précurseurs d'ammoniac ont été utilisés sur une unité pilote d'hydrotraitement pour 100ml de catalyseur, à une température de 200°C, une pression de 26.5x10⁵ Pa, fonctionnant avec un rapport H2/hydrocarbures de 230NI/I, la wh de la charge étant de 1.6h⁻¹.

Ces précurseurs sont la triéthylèneamine ou TEA, la cyclohexylamine ou CHA et l'éthylènediamine ou EDA.

L'efficacité pour chacun des essais effectués s'apprécie par rapport à la diminution du nombre de composés en C12 formés, à la diminution du nombre de brome et à la diminution de la teneur en soufre. Les résultats sont donnés dans le tableau 1 ci-après.

**TABLEAU I**

| Nature du précurseur | Equivalent N | Teneur en C₁₂ | Indice de brome* | Soufre (ppm pds) | Azote** (ppm |
|---|---|---|---|---|---|
| | (ppm pds) | (ppm pds) | (mgBr₂/100g) | | pds) |
| Aucun | 0 | 215 | 8 | <0.5 | <0.5 |
| TEA | 25 | 11 | 76 | 0.5 | <0.5 |
| | 100 | 12 | 657 | <0.5 | <0.5 |
| | 200 | 13 | 758 | 1 | <0.5 |
| CHA | 10 | 5 | 14 | <0.5 | <0.5 |
| EDA | 25 | 1 | 63 | <0.5 | <0.5 |
| | 30 | 1 | 99 | 0.5 | <0.5 |

| | | | | | |
|---|---|---|---|---|---|
| *indice de brome = 10⁻³x nombre de brome **déterminé par la norme ASTM D5762 | | | | | |

Les résultats obtenus indiquent que l'injection de EDA, de TEA ou de CHA comme précurseurs d'ammoniac dans la charge entrant dans une unité d'hydrotraitement permet de notablement diminuer la formation de composés en C₁₂. On peut aisément constater qu'il est possible d'optimiser la quantité d'amine à ajouter à la charge afin de satisfaire simultanément aux spécifications en indice de brome, lié à la concentration d'oléfines, et à la concentration en soufre. On notera que les amines sont totalement décomposées au cours de la réaction puisque la teneur en azote est inférieure à 0.5ppm en poids.

### EXEMPLE II

Le présent exemple vise à souligner l'efficacité du procédé quelles que soient les concentrations relatives de la charge en oléfines et en composés monoaromatiques.

Dans ce sens deux charges industrielles dont la composition est donnée ci-dessous ont été testées selon la procédure décrite dans l'exemple I mais à des températures de réaction différentes. Leur composition est donnée dans le tableau II ci-après.

**TABLEAU II**

| Charge | Nature | T°C | Nombre de brome (gBr₂/100g) | Benzène (%pds) | Soufre (ppm pds) |
|---|---|---|---|---|---|
| 1 | Coupe C6 essence de pyrolyse | 240 | 30 | 85 | 60 |
| 2 | 21% (1) + 79% (2) | 200 | 7 | 57 | 12 |

Dans l'exemple, on utilise la cyclohexylamine ou CHA comme précurseur d'ammoniac.

Les résultats obtenus avec et sans précurseur d'ammoniac pour chacune de ces charges sont donnés dans le tableau III ci-après.

**TABLEAU III**

| Charge | CHA (équiv. Molaire N en ppm pds) | Production de C₁₂ (ppm pds) | Indice de brome (mgBr₂/100g) | Soufre (ppm pds) | Azote (ppm pds) |
|---|---|---|---|---|---|
| 1 | 0 | 489 | 78 | <0.5 | <0.5 |
| | 40 | 8 | 83 | <0.5 | <0.5 |
| 2 | 0 | 276 | 11.5 | <0.5 | <0.5 |
| | 10 | 4.5 | 14 | <0.5 | <0.5 |

On constate d'après ce tableau que l'ajout du précurseur d'azote permet quelle que soit la nature de la charge de diminuer la formation de composés en C12 par oligomérisation, tout en maintenant les caractéristiques requises du produit final attendu, y compris en azote, le précurseur se décomposant totalement.

## Revendications

1. Procédé d'hydrotraitement d'un mélange de composés hydrocarbonés de C4 à C8, riche en oléfines et en composés monoaromatiques, par hydrogénation en présence d'un catalyseur solide **caractérisé en ce qu'**on introduit un précurseur d'ammoniac dans la charge de composés hydrocarbonés et que le catalyseur comprend au moins un métal de transition supporté sur au moins un oxyde réfractaire et que ce précurseur d'ammoniac est choisi parmi les composés azotés susceptibles de libérer de l'ammoniac gazeux dans les conditions de l'hydrotraitement, le métal de transition étant tout métal de tansition à l'exception des métaux dits nobles et le précurseur d'ammoniac est choisi parmi les amines linéaires et branchées, les polyamines, les imines, et l'urée et ses dérivés.

2. Procédé selon la revendication 1 caratérisé en ce qu'on injecte au plus 1000 ppm équivalent molaire azote de précurseur d'ammoniac dans les composés hydrocarbonés.

3. Procédé selon les revendications 1 et 2 **caractérisé en ce qu'**on injecte de 5 à 1000 ppm équivalent molaire azote de précurseur d'azote, et de préférence de 10 à 200ppm.

4. Procédé selon les revendications 1 à 3 **caractérisé en ce que** le précurseur d'ammoniac a une température de décomposition inférieure à 300°C, et de préférence inférieure à 180°C.

5. Procédé selon l'une quelconque des rev précédentes **caractérisé en ce que** les amines et les polyamines sont choisies dans le groupe constitué par les mono, di et trialkylamines comprenant de 1 à 10 atomes de carbone par groupement alkyles, les groupements alkyles étant linéaires ou cycliques, et les polyalkylamines comprenant de 1 à 5 atomes d'azote, chaque groupement alkyles comprenant de 1 à 6 atomes de carbone sous forme linéaire ou ramifiée.

6. Procédé selon la revendication 5 **caractérisé en ce que** les alkylamines et les polyalkylamines sont choisies parmi la méthylamine, l'éthylamine, la propylamine, la butylamine, la pentylamine, l'hexylamine, l'heptylamine, la cyclohexylamine, la cycloheptylamine, la diméthylamine, la diéthylamine la dipropylamine, la dibutylamine, la triméthylamine, la triéthylamine, la tripropylamine , la tributylamine, la méthylènediamine, l'éthylènediamine, la propylènediamine, la butylènediamine, la diméthylènetriamine, la diéthylènetriamine, la dipropylènetriamine, la triéthylènetétramine, la tripropylènetétramine, la tétraéthylènepentamine et la tétrapropylènepentamine, la cyclohexylamine, la triéthylamine, et l'éthylènediamine étant préférées.

7. Procédé selon les revendications 1 à 6 **caractérisé en ce que** la réaction d'hydrotraitement est effectuée à une température comprise entre 50 et 400°C, une pression comprise entre 10⁶ Pa et 10⁷Pa, de préférence entre 3x10⁶ Pa et 6x10⁶ Pa, et une vvh variant de 0,5 et 10h⁻¹.

8. Procédé selon les revendications 1 à 7 **caractérisé en ce que** l'oxyde réfractaire formant support dans le catalyseur est choisi parmi l'alumine, la silice, la zircone, les silicoalumines, les aluminophosphates, la zircone, la magnésie et les oxydes de titane, rutile et anatase, sous forme amorphe ou cristalline.

9. Procédé selon les revendications 1 à 8 **caractérisé en ce que** dans le catalyseur, les métaux de transition sont choisis parmi le nickel, le cobalt, le molybdène, le vanadium et le tungstène pris seuls ou en mélange, le nickel seul et les combinaisons nickel/molybdène, cobalt/molybdène et nickel/tungstène étant préférées.

10. Procédé selon l'une quelconque des revendications 1 à 9 **caractérisé en ce que** l'ammoniac gazeux formé excédentaire est recyclé dans le gaz de recycle riche en hydrogène.

11. Application du procédé défini par les revendications 1 à 10 à l'hydrotaitement des coupes en C₆ issues du réformage catalytique et du vapocraquage.

## Claims

1. A method for hydrotreatment of a mixture of C₄-C₈ hydrocarbon compounds, rich in olefins and in mono-aromatic compounds, by hydrogenation in the presence of a solid catalyst **characterized in that** an ammonia precursor is introduced into the load of hydrocarbon compounds and that the catalyst comprises at least one transition metal supported on at least one refractory oxide and that this ammonia precursor is selected from nitrogen-containing compounds capable of releasing ammonia gas under the hydrotreatment conditions, the transition metal being any transition metal except for so-called noble metals and the ammonia precursor is selected from linear and branched amines, polyamines, imines, and urea and derivatives thereof.

2. The method according to claim 1, **characterized in that** at most 1,000 ppm of nitrogen molar equivalent of ammonia precursor are injected into the hydrocarbon compounds.

3. The method according to claims 1 and 2, **characterized in that** 5 to 1,000 ppm of nitrogen molar equivalent of nitrogen precursor, preferably 10 to 200 ppm, are injected.

4. The method according to claims 1 to 3, **characterized in that** the ammonia precursor has a decomposition temperature of less than 300°C, and preferably less than 180°C.

5. The method according to any of the preceding claims, **characterized in that** the amines and polyamines are selected from the group formed by mono-, di- and tri-alkylamines comprising from 1 to 10 carbon atoms per alkyl group, the alkyl groups being linear or cyclic, and the polyalkylamines comprising from 1 to 5 nitrogen atoms, each alkyl group comprising from 1 to 6 carbon atoms in linear or branched form.

6. The method according to claim 5, **characterized in that** the alkylamines and polyalkylamines are selected from methylamine, ethylamine, propylamine, butylamine, pentylamine, hexylamine, heptylamine, cyclohexylamine, cycloheptylamine, dimethylamine, diethylamine, dipropylamine, dibutylamine, trimethylamine, triethylamine, tripropylamine, tributylamine, methylenediamine, ethylenediamine, propylenediamine, butylenediamine, dimethylenetriamine, diethylenetriamine, dipropylenetriamine, triethylenetetramine, tripropylenetetramine, tetraethylenepentamine and tetrapropylenepentamine; cyclohexylamine, triethylamine and ethylenediamine being preferred.

7. The method according to claims 1 to 6, **characterized in that** the hydrotreatment reaction is conducted at a temperature comprised between 50 and 400°C, at a pressure comprised between 10⁶ Pa and 10⁷ Pa, preferably between 3x10⁶ Pa and 6x10⁶ Pa, and with a vvh varying from 0.5 and 10 h⁻¹.

8. The method according to claims 1 to 7, **characterized in that** the refractory oxide forming a support in the catalyst is selected from alumina, silica, zirconia, silicoaluminas, aluminophosphates, zirconia, magnesia, and titanium, rutile and anatase oxides, in amorphous or crystalline form.

9. The method according to claims 1 to 8, **characterized in that** in the catalyst, the transition metals are selected from nickel, cobalt, molybdenum, vanadium and tungsten taken alone or as a mixture, nickel alone and nickel/molybdenum, cobalt/molybdenum and nickel/tungsten combinations being preferred.

10. The method according to any of claims 1 to 9, **characterized in that** the formed excess ammonia gas is recycled in the recycle gas rich in hydrogen.

11. The application of the method defined by claims 1 to 10 to the hydrotreatment of C₆ cuts stemming from catalytic reforming and vapocracking.

## Patentansprüche

1. Verfahren zur Wasserstoffbehandlung eines an Olefinen und monoaromatischen Verbindungen reichen C4-C8-Kohlenwasserstoffgemischs durch Hydrieren bei Anwesenheit eines festen Katalysators, **dadurch gekennzeichnet, dass** in die Charge Kohlenwasserstoffverbindungen ein Ammoniakvorläufer eingeführt wird und dass der Katalysator mindestens ein Übergangsmetall umfasst, das auf mindestens einem hitzebeständigen Oxid aufliegt und dass dieser Ammoniakvorläufer aus den Stickstoffverbindungen ausgewählt ist, die geeignet sind, unter den Bedingungen der Wasserstoffbehandlung gasförmiges Ammoniak freizusetzen, wobei das Übergangsmetall jedes Übergangsmetall ist mit Ausnahme der sogenannten Edelmetalle und der Ammoniakvorläufer aus den linearen und verzweigten Aminen, den Polyaminen, den Iminen, dem Harnstoff und seinen Derivaten ausgewählt ist.

2. Verfahren nach Anspruch 1, **dadurch gekennzeichnet, dass** höchstens 1000 ppm molares Äquivalent Stickstoff eines Ammoniakvorläufers in die Kohlenwasserstoffverbindungen injiziert werden.

3. Verfahren nach Anspruch 1 und 2, **dadurch gekennzeichnet, dass** 5 bis 1000 ppm molares Äquivalent Stickstoff eines Stickstoffvorläufers injiziert werden und vorzugsweise 10 bis 200 ppm.

4. Verfahren nach den Ansprüchen 1 bis 3 **dadurch gekennzeichnet, dass** der Ammoniakvorläufer eine Zerfallstemperatur unter 300 °C und vorzugsweise unter 180 °C hat.

5. Verfahren nach einem der vorangehenden Ansprüche, **dadurch gekennzeichnet, dass** die Amine und die Polyamine aus der Gruppe ausgewählt sind, die von den Mono-, Di- und Trialkylaminen, die 1 bis 10 Kohlenstoffatome je Alkylgruppe umfassen, gebildet wird, wobei die Alkylgruppen linear oder zyklisch sind, und die Polyalkylamine 1 bis 5 Stickstoffatome umfassen, wobei jede Alkylgruppe 1 bis 6 Kohlenstoffatome in linearer oder verzweigter Form umfasst.

6. Verfahren nach Anspruch 5, **dadurch gekennzeichnet, dass** die Alkylamine und die Polyalkylamine aus dem Methylamin, dem Ethylamin, dem Propylamin, dem Butylamin, dem Pentylamin, dem Hexylamin, dem Heptylamin, dem Zyklohexylamin, dem Zykloheptylamin, dem Dimethylamin, dem Diethylamin, dem Dipropylamin, dem Dibutylamin, dem Trimethylamin, dem Triethylamin, dem Tripropylamin, dem Tributylamin, dem Methylendiamin, dem Ethylendiamin, dem Propylendiamin, dem Butylendiamin, dem Dimethylentriamin, dem Diethylentriamin, dem Dipropylentriamin, dem Triethylentetramin, dem Tripropylentetramin, dem Tetraethylenpentamin und dem Tetrapropylenpentamin ausgewählt sind, wobei das Zyklohexylamin, das Triethylamin und das Ethylendiamin bevorzugt sind.

7. Verfahren nach den Ansprüchen 1 bis 6, **dadurch gekennzeichnet, dass** die Wasserstoffbehandlungsreaktion bei einer Temperatur zwischen 50 und 400 °C inklusive, einem Druck zwischen 10⁶ Pa und 10⁷ Pa inklusive, vorzugsweise zwischen 3 x 10⁶ Pa und 6 x 10⁶ Pa, und einer VVH durchgeführt wird, die von 0,5 und 10 h⁻¹ schwankt.

8. Verfahren nach den Ansprüchen 1 bis 7, **dadurch gekennzeichnet, dass** das hitzebeständige Oxid, das in dem Katalysator den Träger bildet, aus dem Aluminiumoxid, dem Siliziumoxid, dem Zirkoniumoxid, den Silizium-AluminiumOxiden, den Aluminophosphaten, dem Zirkoniumoxid, der Magnesia und den Titan-, Rutil- und Anatasoxiden, in amorpher oder kristalliner Form, ausgewählt ist.

9. Verfahren nach den Ansprüchen 1 bis 8, **dadurch gekennzeichnet, dass** im Katalysator die Übergangsmetalle aus dem Nickel, dem Kobalt, dem Molybdän, dem Vanadium und dem Wolfram, allein oder im Gemisch, ausgewählt sind, wobei das Nickel allein und die Kombinationen Nickel/Molybdän, Kobalt/Molybdän und Nickel/Wolfram bevorzugt sind.

10. Verfahren nach einem der Ansprüche 1 bis 9, **dadurch gekennzeichnet, dass** das überschüssig gebildete gasförmige Ammoniak in dem wasserstoffreichen Recyclinggas verwertet wird.

11. Anwendung des von den Ansprüchen 1 bis 10 definierten Verfahrens zur Wasserstoffbehandlung von C₆-Schnitten, die aus der katalytischen Reformierung und dem Dampfcracken hervorgegangen sind.
